# EUROPÄISCHE PATENTANMELDUNG

(11) **EP 0 597 221 A1**
(43) Veröffentlichungstag der Anmeldung: **18.05.1994**
(21) Anmeldenummer: 93115335.7
(22) Anmeldetag: 23.09.1993
(51) Int. Cl.: F23D 11/00, F23D 14/24

(54) **Gas-/Ölbrenner**

(30) Priorität: 10.11.1992 DE 4237858
(71) Anmelder: KRAFT-INDUSTRIEWARMETECHNIK DR. RICKE GmbH, D-63768 Hösbach (DE)
(72) Erfinder: Ricke, Hans-Benno, D-63768 Hösbach (DE)

(57) **Zusammenfassung**

Ein Gas-/Ölbrenner hat eine Brenngas-/Öldüse (1), die mittels einer Brenngas-/Ölzufuhrleitung (4) mit Brenngas bzw. Öl versorgbar ist und aus der ein Brenngas-/Ölstrahl abstrahlbar ist, und eine Zerstäuberdüse (2), die stromab der Brenngas-/Öldüse (1) angeordnet und mittels einer Gaszufuhrleitung (7) mit verdichtetem Zerstäubergas versorgbar ist und in der ein sich in Öffnungsrichtung erweiternder Düsenraum ausgebildet ist, in dem der Brenngas-/ Ölstrahl und das Zerstäubergas durchmischbar und der entstehende Brenngas-/Zerstäubergas- bzw. ÖI/Zerstäubergasstrom mit einem Drall beaufschlagbar sind.

Zur technischen Vereinfachung des Geräts und zwecks Erreichung einer höheren Lebensdauer eines den Brenner koaxial umgebenden Flammrohres sind in der Zerstäuberdüse (2) Gasabstrahlkanäle (6) ausgebildet, die in unterschiedlichen Richtungen senkrecht zur Hauptströmungsrichtung des aus der Brenngas-/Öldüse (1) austretenden Brenngas-/Ölstrahls angeordnet sind, deren Längsachsen einen Abstand zur Hauptströmungs- bzw. Mittelachse (5) des Brenngas-/Ölstrahls aufweisen und deren gesamter Strömungsquerschnitt ausreichend groß ist, um die für den Verbrennungsvorgang erforderliche Verbrennungsluft mit dem bzw. als Zerstäubergas durch die Gasabstrahlkanäle (6) in den Düsenraum der Zerstäuberdüse (2) abzustrahlen.

## Beschreibung

Die Erfindung bezieht sich auf einen Gas-/Ölbrenner mit einer Brenngas-/Öldüse, die mittels einer Brenngas-/Ölzufuhrleitung mit Brenngas bzw. Öl versorgbar ist und aus der ein Brenngas-ÖIstrahl abstrahlbar ist, und einer Zerstäuberdüse, die stromab der Brenngas-/Öldüse angeordnet und mittels einer Gaszufuhrleitung mit verdichtetem Zerstäubergas versorgbar ist und in der ein sich in Öffnungsrichtung erweiternder Düsenraum ausgebildet ist, in den der Brenngas-/Ölstrahl und das Zerstäubergas durchmischbar und der entstehende Brenngas-/Zerstäubergas- bzw. ÖI-/Zerstäubergasstrom mit einem Drall beaufschlagbar sind.

Bei derartigen Brennern wird der durch das Zerstäubergas verdrallte Brennstoff-/Zerstäubergasstrom stromab der Zerstäuberdüse, d.h. nach seinem Austritt aus der Zerstäuberdüse, mit einem Verbrennungsluftstrom beaufschlagt. Der Verbrennungsluftstrom hat normalerweise einen anderen Strömungsdruck als der Zerstäubergasstrom und verläuft normalerweise außen an der Zerstäuberdüse vorbei.

Sowohl für den Zerstäubergasstrom als auch für den Verbrennungsluftstrom muß jeweils ein aufwendiges Luftverteilungssystem sowie ein Verdichteraggregat vorgesehen werden. Dementsprechend ergibt sich bei dem bekannten Gas-/Ölbrenner ein vergleichsweise großer technischer Aufwand für die Zurverfügungstellung sowohl des Zerstäubergasals auch des Verbrennungsluftstroms.

Des weiteren hat sich herausgestellt, daß bei den herkömmlichen Brennern sehr häufig Beschädigungen der Flammrohre auftraten. Dies geht darauf zurück, daß die Vereinigung zwischen dem Brennstoff/Zerstäubergasstrom und dem Verbrennungsluftstrom in einem nahe dem Innenumfang des Flammrohres angeordneten Mischungsbereich erfolgt, was zu einer plötzlich auftretenden Temperaturerhöhung im Flammrohr bzw. in dessen Wandung führt. Diese Temperaturerhöhung erfolgt bei bekannten gattungsgemäßen Brennern mit einem Temperaturgradienten von ca. 200 Grad C/mm Rohrlänge; der Temperaturgradient ist deshalb so groß, weil der durch den nahe ihm stattfindenden Verbrennungsvorgang bereits erheblich erhitzte Brennstoff/Zerstäubergasstrom in dem genannten Mischbereich bzw. Mischabschnitt mit der kalten Verbrennungsluft zusammentrifft.

Der Erfindung liegt die Aufgabe zugrunde, einen Gas-/Ölbrenner zu schaffen, der mit erheblich geringerem technischen Aufwand realisierbar ist und bei dem das Flammrohr eine erhöhte Lebensdauer aufweist.

Diese Aufgabe wird erfindungsgemäß dadurch gelöst, daß in der Zerstäuberdüse Gasabstrahlkanäle ausgebildet sind, die in unterschiedlichen Richtungen senkrecht zur Hauptströmungsrichtung des aus der Brenngas-/Öldüse austretenden Brenngas-/Ölstrahls angeordnet sind, deren Längsachse einen Abstand zur Hauptströmungs- bzw. Mittelachse des Brenngas-/ Ölstrahls aufweisen und deren gesamter Strömungsquerschnitt ausreichend groß ist, um die für den Verbrennungsvorgang erforderliche Verbrennungsluft mit dem bzw. als Zerstäubergas durch die Gasabstrahlkanäle in den Düsenraum der Zerstäuberdüse abzustrahlen. Bei dieser Ausgestaltung, bei der sowohl das Zerstäubergas als auch das Verbrennungsgas durch die Zerstäuberdüse dem Brennstoffstrahl beigemischt werden, entfällt die Notwendigkeit zweier unabhängiger Gas- bzw. Luftzufuhrsysteme. Des weiteren kann ein Verdichteraggregat entfallen. Weiterhin kann ein den Brenner in seiner Länge in ungünstiger Weise vergrößerndes Zwischenteil für die Verbrennungs- bzw. Sekundärluft entfallen, wodurch sich darüber hinaus die Montage des Brenners erheblich vereinfacht. Es ergibt sich des weiteren ein intensiverer Zerstäubungs- bzw. Verdrallungsvorgang. Da die Beimischung der vergleichsweise kalten Verbrennungsluft nicht mehr nahe dem Innenumfang des Flammrohres sondern innerhalb der Zerstäuberdüse erfolgt, ergeben sich für die Wandung des Flammrohres erheblich geringere Temperaturgradienten, was in einer beträchtlichen Verlängerung der Lebensdauer des Flammrohres resultiert. Insgesamt ergeben sich aufgrund der technischen Vereinfachungen der Luft- bzw. Gaszufuhr und der erhöhten Haltbarkeit der Flammrohre beträchtliche Kosteneinsparungen.

Wenn das den Brenner ofenseitig koaxial umgebende Flammrohr an einem nahe seinem Befestigungsabschnitt und stromauf des eigentlichen Verbrennungsbereichs des Brenners angeordneten Umfangsabschnitt mit mehreren in Umfangsrichtung des Flammrohres zueinander beabstandeten Radialdurchlässen ausgebildet ist, kann aufgrund des bei der Verbrennung und wegen einer Einschnürung des Flammrohres auftretenden Überdrucks eine Strömung von Verbrennungsgasen in Richtung auf die Radialdurchlässe erzeugt werden, mittels der eine gleichmäßig ansteigende Erwärmung der Wandung des Flammrohres in strömungsrichtung bewerkstelligbar ist. Durch die genannten Maßnahmen kann der Temperaturgradient, mit dem die Temperatur in der Wandung des Flammrohres in Strömungsrichtung ansteigt, auf ca. 10 Grad C/mm Rohrlänge reduziert werden.

Um zu vermeiden, daß das Flammrohr im Bereich seines Befestigungsabschnitts zu stark erwärmt wird, kann eine abkühlende Gegenströmung erzeugt werden, indem in der Gaszufuhrleitung stromab des Befestigungsabschnitts des Flammrohres Durchlaßbohrungen ausgebildet werden.

Wenn koaxial zum vorzugsweise aus Siliciumkarbid ausgebildeten Flammrohr innerhalb desselben ein Quarzrohr angeordnet ist, kann das Flammrohr durch das vergleichsweise unempfindliche Quarzrohr auch bei im Betrieb zuweilen auftretenden unsymmetrischen Ausströmverhältnissen gegen unzulässige lokale thermische Überbelastungen geschützt werden.

Eine Brenngasdüse kann in einfacher Weise gegen eine Öldüse ausgetauscht werden, wenn die Brenngas- bzw. Öldüse mittels eines in Strömungsrichtung vorgespannten Spannrohres in Anlage an die Zerstäuberdüse drückbar ist. Zum Austausch der betreffenden Düse und ihren Ersatz durch die jeweils andere Düse muß dann lediglich der Andruck zwischen der betreffenden Düse und der Zerstäuberdüse aufgehoben werden, wonach die genannte Düse in einfacher Weise ausgetauscht werden kann. Der erfindungsgemäße Brenner ist somit sowohl als Gas- als auch als Ölbrenner betreibbar.

Im folgenden wird die Erfindung an Hand einer Ausführungsform unter Bezugnahme auf die Zeichnung näher dargestellt, die eine Ausführungsform des erfindungsgemäßen Gas-/Ölbrenners schematisch zeigt.

In einem in der Figur dargestellten Gas- bzw. Ölbrenner wird Brenngas bzw. Öl aus einer Brenngas- bzw. Öldüse 1 abgestrahlt und in einer Zerstäuberdüse 2 mit einem Zerstäubergas gemischt und von Zerstäubergasstrahlen verdrallt; mit dem Zerstäubergas und durch die Zerstäuberdüse 2 wird der aus der Brenngas- bzw. Öldüse 1 abgestrahlte Brennstoffstrom auch mit dem Verbrennungsluftstrom beaufschlagt.

Die Brenngas- bzw. Öldüse 1 ist über einen Düsenhalter 3 an eine Brenngas- bzw. Ölzufuhrleitung 4 angeschlossen, in der nicht dargestellte Ventile vorgesehen sind und die an eine ebenfalls nicht dargestellte Brennstoffpumpe angeschlossen ist; hierdurch wird die Brenngas- bzw. Öldüse 1 mit einem einstellbaren Brennstoffstrom versorgt. Die Brenngas- bzw. Öldüse 1 dient zur Dosierung eines Brennstoffstrahls und ist darüber hinaus in an sich bekannter Weise so ausgebildet, daß der sie verlassende Brennstoffstrahl mit einem um seine Hauptströmungsachse 5 herum gerichteten Drall beaufschlagt ist.

In strömungsrichtung des Brennstoffstrahls ist hinter der Brenngas- bzw. Öldüse 1 die Zerstäuberdüse 2 angeordnet. Die Zerstäuberdüse 2 bildet einen sich trompetenartig erweiternden Düsenraum aus, in den der verdrallte Brennstoffstrahl eingestrahlt wird. Nahe dem brenngas- bzw. öldüsenseitigen Ende des sich trompetenartig erweiternden Düsenraums sind etwa in Radialrichtung der Zerstäuberdüse 2 verlaufende Gasabstrahlkanäle 6 ausgebildet, die im gleichen Umfangsabstand zueinander um die Mittelachse des Düsenraums bzw. die Hauptströmungsachse 5 des Brennstoffstrahls herum angeordnet sind. Die Längsachsen der Gasabstrahlkanäle 6 schneiden jedoch nicht die senkrecht zu ihnen verlaufende Mittelachse bzw. Hauptströmungsachse 5, sondern sind mit einem Abstand parallel versetzt zu die Mittelachse bzw. die Hauptströmungsachse 5 schneidenden Radien angeordnet.

Die Zerstäuberdüse 3 ist über eine im Brennerbereich koaxial zur Brenngas- bzw. Ölzufuhrleitung 4 verlaufende Gaszufuhrleitung 7 an eine im einzelnen nicht dargestellte Druckgasquelle angeschlossen. Als Zerstäuber- bzw. Druckgas kann z.B. Luft, Sauerstoff oder Wasserdampf dienen. Der Zerstäubergasstrom wird in die Gasabstrahlkanäle 6 aufgeteilt, aus denen er mit hoher Geschwindigkeit quasi tangential bzw. sekantial auf den Brennstoffstrahl trifft und diesen demgemäß mit einem Drall beaufschlagt, der dem ursprünglichen, durch die Brenngas- bzw. Öldüse 1 vorgegebenen Drall des Brennstoffstrahls entgegengesetzt ist. Hierdurch entsteht der gut durchmischte, den Düsenraum der Zerstäuberdüse 2 und dessen Austrittsfläche 8 etwa radial zur Mittelachse des Düsenraums verlassende Brenngas/Zerstäubergas- bzw. ÖI/Zerstäubergastrom.

Die Strömungsquerschnitte der Gasabstrahlkanäle 6 sind ausreichend groß, um eine Beaufschlagung des Brennstoffstroms auch mit dem Verbrennungsgas, z.B. Verbrennungsluft, zuzulassen. Das gesamte zur Durchführung einer einwandfreien Verbrennung erforderliche Verbrennungsgas wird dem Brennstoffstrom somit durch die Zerstäuberdüse 2 mit dem bzw. als Zerstäubergasstrom zugemischt.

Der eigentliche Verbrennungsvorgang erfolgt in einem den Gas- bzw. Ölbrenner koaxial umgebenden und in Strömungsrichtung über den Brenner vorstehenden Flammrohr 9.

Infolge der durch den auferlegten Drall verursachten Zentrifugalkräfte strömt der gemischte Brenngas/Zerstäubergas- bzw. ÖI/Zerstäubergasstrom entlang der nach außen gekrümmten Hüllfläche des Düsenraums der Zerstäuberdüse 2 und verläßt ihn in vornehmlich radialer Richtung, d.h. senkrecht zur Hauptströmungsachse 5 des aus der Brenngas- bzw. Öldüse 1 austretenden Brennstoffstrahls unter Ausbildung eines achsnahen, rotationssymmetrischen Raums statischen Unterdrucks. Ein Teil des brennenden, hocherhitzten Gemisches wird unter Ausbildung eines Toroids in diesen achsnahen Raum statischen Unterdrucks zurückgesaugt, wo es sich dem radial abströmenden Brenngas/Zerstäubergas- bzw. ÖI/Zerstäubergasstrom beimengt, auf diesen einen Teil seiner fühlbaren Wärme überträgt und so ggf. zur Verdampfung des Ölnebels beiträgt.

Die Zerstäuberdüse 2 ist von einer Trenn- bzw. Frontscheibe 10 umgeben, die den Innenraum des Flammrohres 9 in einen - in Strömungsrichtung des Brennstoffstroms gesehen - stromab der Austrittsfläche 8 der Zerstäuberdüse 2 und einen entsprechend stromauf dieser Austrittsfläche 8 angeordneten Bereich aufteilt. Der eigentliche Verbrennungsvorgang findet in dem stromab der Austrittsfläche 8 der Zerstäuberdüse 2 angeordneten Bereich des Flammrohres statt. Am freien Ende des stromauf der Austrittsfläche 8 der Zerstäuberdüse 2 angeordneten Bereichs des Flammrohres 9 ist dessen Befestigungsabschnitt 11 ausgebildet, mittels dem das Flammrohr 9 konzentrisch um den Brenner an der Ofenwandung angebracht ist.

Unmittelbar stromab des Befestigungsabschnitts 11 ist das Flammrohr 9 mit Radialdurchlässen 12 ausgebildet, die ringförmig über dem betreffenden Umfangsabschnitt des Flammrohres 9 angeordnet sind.

Im Flammrohr 9 herrscht im Bereich des Verbrennungsvorgangs und aufgrund einer das stromabwärtige Ende des Flammrohres 9 ausbildenden Einschnürung 13 Überdruck; deshalb wird Verbrennungsprodukt in einem geringfügigen Ausmaß durch einen zwischen dem Außenumfang der Trennscheibe 10 und dem Innenumfang des Flammrohres 9 vorhandenen Ringspalt 14 in den stromauf der Austrittsfläche 8 der Zerstäuberdüse 2 angeordneten Bereich des Flammrohres 9 gedrückt; diesen Bereich verläßt das betreffende Verbrennungsprodukt durch die Radialdurchlässe 12. Hierdurch wird das Flammrohr 9 erwärmt, wodurch ein zu starker Temperaturgradient im Flammrohr 9 am Anfang des eigentlichen Verbrennungsbereichs vermieden wird.

Eine unzulässige Erwärmung des Befestigungsabschnitts 11 des Flammrohres 9 wird durch den Aufbau einer Gegenströmung vermieden. Die Gegenströmung besteht aus durch entsprechend stromauf in der Gaszufuhrleitung 7 ausgebildete Durchlaßbohrungen 15 aus der Gaszufuhrleitung 7 ausströmendem Gas, welches in Richtung auf die Radialdurchlässe 12 den Befestigungsabschnitt 11 des Flammrohres 9 durchströmt und das Flammrohr 9 mit dem Verbrennungsgas durch die Radialdurchlässe 12 verläßt.

Mit dieser Ausgestaltung des Flammrohres 9 läßt sich ein Temperaturgradient in der Wandung des Flammrohres 9 zwischen dem Befestigungsabschnitt 11 und dem Verbrennungsbereich des Flammrohres 9 von ca. 10 Grad C/mm Rohrlänge erreichen, bei dem das üblicherweise aus Siliciumkarbid hergestellte Flammrohr 9 eine im Vergleich zum Stand der Technik, bei dem Temperaturgradienten von bis zu 200 Grad C/mm Flammrohrlänge auftreten, beträchtlich erhöhte Lebensdauer aufweist.

Der beschriebene Brenner kann sowohl mit Brenngas als auch mit Öl betrieben werden. Die Brengasdüse läßt sich durch eine Öldüse ersetzen oder umgekehrt, indem ein Einschraubstopfen 16 aus einer mit der Gaszufuhrleitung 7 verbundenen Gewindemuffe 17 herausgedreht wird, wodurch die mittels einer Feder 18, die sich einseitig am Einschraubstopfen 16 abstützt, über ein Spannrohr 19, gegen das die Feder 18 mit ihrem anderen Ende drückt, und den Düsenhalter 3 auf die Brenngas- bzw. Öldüse 1 übertragene und diese in fester Anlage an die Zerstäuberdüse 2 drückende Vorspannung aufgehoben wird. Nach Aufhebung dieser Vorspannung kann in einfacher Weise die Brenngas- bzw. Öldüse durch eine Öl- bzw. Brenngasdüse ersetzt werden.

## Patentansprüche

1. Gas-/Ölbrenner mit einer Brenngas-/Öldüse (1), die mittels einer Brenngas-/Ölzufuhrleitung mit Brenngas bzw. Öl versorgbar ist und aus der ein Brenngas-/Ölstrahl abstrahlbar ist, und einer Zerstäuberdüse (2), die stromab der Brenngas-/Öldüse (1) angeordnet und mittels einer Gaszufuhrleitung (7) mit verdichtetem Zerstäubergas versorgbar ist und in der ein sich in Strömungsrichtung erweiternder Düsenraum ausgebildet ist, in dem der Brenngas-/Ölstrahl und das Zerstäubergas durchmischbar und der entstehende Brenngas/Zerstäubergas- bzw. Öl/ Zerstäubergasstrom mit einem Drall beaufschlagbar sind, dadurch gekennzeichnet, daß in der Zerstäuberdüse (2) Gasabstrahlkanäle (6) ausgebildet sind, die in unterschiedlichen Richtungen senkrecht zur Hauptströmungsrichtung des aus der Brenngas-/Öldüse (1) austretenden Brenngas-/Ölstrahls angeordnet sind, deren Längsachsen einen Abstand zur Hauptströmungs- bzw. Mittelachse (5) des Brenngas-/Ölstrahls aufweisen und deren gesamter Strömungsquerschnitt ausreichend groß ist, um die für den Verbrennungsvorgang erforderliche Verbrennungsluft mit dem bzw. als Zerstäubergas durch die Gasabstrahlkanäle (6) in den Düsenraum der Zerstäuberdüse (2) abzustrahlen.

2. Gas-/Ölbrenner nach Anspruch 1, bei dem ein ihn ofenseitig koaxial umgebendes Flammrohr (9) an einem nahe seinem Befestigungsabschnitt (11) und stromauf des eigentlichen Verbrennungsbereichs des Brenners angeordneten Umfangsabschnitt mit mehreren in Umfangsrichtung des Flammrohres (9) zueinander beabstandeten Radialdurchlässen (12) ausgebildet ist.

3. Gas-/Ölbrenner nach Anspruch 2, bei dem in der Gaszufuhrleitung (7) stromab des Befestigungsabschnitts (11) des Flammrohres (9) Durchlaßbohrungen (15) ausgebildet sind.

4. Gas-/Ölbrenner nach einem der Ansprüche 1 bis 3, bei dem koaxial zum vorzugsweise aus Siliciumkarbid ausgebildeten Flammrohr (9) innerhalb desselben ein Quarzrohr angeordnet ist.

5. Gas-/Ölbrenner nach einem der Ansprüche 1 bis 4, bei dem die Brenngas-/Öldüse (1) mittels eines in Strömungsrichtung vorgespannten Spannrohres (19) in Anlage an die Zerstäuberdüse (2) drückbar ist.
